# FASCICULE DE BREVET EUROPEEN

(11) **EP 1 843 902 B1**
(45) Date de publication et mention de la délivrance du brevet: **07.05.2008**
(21) Numéro de dépôt: 05850577.7
(22) Date de dépôt: 21.12.2005
(51) Int. Cl.: B43K 5/14, B43K 5/02

(54) **INSTRUMENT D'ECRITURE A CHARGEMENT PAR ARTICULATION**
GELENKIG LADBARES SCHREIBGERÄT
ARTICULATION-LOADABLE WRITING INSTRUMENT

(30) Priorité: 07.01.2005 FR 0500182
(43) Date de publication de la demande: 17.10.2007
(73) Titulaire: Société BIC, 92110 Clichy (FR)
(72) Inventeur: VINCENT, André, F-89000 Auxerre (FR)
(74) Mandataire: Cabinet Plasseraud
(86) Numéro de dépôt international: PCT/FR2005/003235
(87) Numéro de publication internationale: WO 2006/075064

(56) Documents cités:
- EP-A- 0 299 804
- US-A- 2 919 677
- US-A- 4 243 337

## Description

L'invention concerne un instrument d'écriture utilisant une cartouche d'encre amovible et plus précisément les moyens permettant de charger et décharger la cartouche dans l'instrument d'écriture.

On connaît de manière usuelle (voir par exemple US-A-4243337) des instruments d'écriture comprenant :
- un corps principal s'étendant suivant une direction longitudinale entre une première extrémité et une deuxième extrémité, une pointe d'écriture étant disposée sensiblement à la première extrémité,
- une cartouche contenant de l'encre,
- un corps arrière de chargement présentant un logement allongé s'étendant suivant une direction de chargement entre une première extrémité et deuxième extrémité, ledit logement recevant la cartouche et présentant à la première extrémité une ouverture d'accès pour permettre l'introduction de la cartouche dans le logement ou sa sortie.

L'invention vise à faciliter le déchargement de la cartouche usagée et le chargement d'une cartouche neuve.

Pour ce faire, conformément à l'invention, l'instrument d'écriture comprend en outre des moyens d'articulation reliant le corps principal et le corps arrière, lesdits moyens d'articulations permettent un pivotement du corps arrière par rapport au corps principal autour d'un axe d'articulation perpendiculaire à la direction longitudinale, entre une position de chargement dans laquelle l'ouverture d'accès au logement s'étend à l'écart du corps principal et une position déverrouillée dans laquelle la direction longitudinale et la direction de chargement sont sensiblement confondues.

Ainsi, le changement de cartouche ne nécessite pas de séparer puis réassembler le corps arrière et le corps principal, en particulier par dévissage et revissage, pour changer de cartouche. Il est donc plus pratique et plus rapide. En outre, le corps arrière restant lié du corps principal, on ne risque pas de l'égarer pendant qu'on charge une nouvelle cartouche.

Selon une autre caractéristique conforme à l'invention, dans la position déverrouillée, la première extrémité du corps arrière est disposée entre l'axe d'articulation et la première extrémité du corps principal.

Ainsi, lorsque l'instrument d'écriture est amené en position déverrouillée par pivotement des moyens d'articulation, l'ouverture d'accès est automatiquement escamotée.

Selon une autre caractéristique conforme à l'invention, les moyens d'articulation permettent le coulissement du corps arrière selon la direction longitudinale entre la position déverrouillée et une position d'utilisation.

Ainsi, en faisant coulisser le corps arrière, dans le cas d'une cartouche de stylo plume, on engage la cartouche dans l'élément principal pour alimenter la pointe d'écriture en encre et dans le cas d'une cartouche intégrant la pointe d'écriture (en particulier à bille), on fait passer la pointe à travers le corps principal et ressortir par la première extrémité.

Selon une caractéristique complémentaire conforme à l'invention, les moyens d'articulation interdisent le pivotement du corps arrière par rapport au corps principal autour de l'axe d'articulation lors du coulissement selon la direction longitudinale entre la position d'utilisation et la position déverrouillée.

Ainsi, le risque de pivotement inopiné du corps arrière et les efforts s'exerçant sur la cartouche et risquant de conduire à la rupture de la cartouche ou du moins à une fuite d'encre sont réduits.

Selon un mode de réalisation avantageux conforme à l'invention, les moyens d'articulation comprennent une tige présentant deux méplats coulissant entre deux surfaces de guidage disposées en vis-à-vis définissant une rainure, lesdites surfaces de guidage présentant un renfoncement adapté pour recevoir la tige et permettre le pivotement de la tige par rapport à la rainure autour de l'axe d'articulation lorsque l'instrument d'écriture est dans la position déverrouillée, afin d'autoriser le pivotement du corps arrière vers la position de chargement de l'instrument d'écriture.

Cette solution est simple, peu onéreuse, robuste et fiable.

Selon une caractéristique complémentaire conforme à l'invention, le renfoncement n'autorise le pivotement de la tige par rapport à la rainure autour de l'axe d'articulation que sur une amplitude limitée à la position de chargement de l'instrument d'écriture.

Le mouvement du corps arrière en pivotement autour de l'axe de pivotement par rapport au corps principal étant limité à la position de chargement, il est plus aisé de charger la cartouche dans le logement du corps arrière tout en tenant l'élément d'écriture.

Afin de faciliter encore le chargement de la cartouche dans le logement, selon une autre caractéristique complémentaire conforme à l'invention, la tige et le renfoncement présentent des formes étroitement complémentaires, coopérant entre elles afin de maintenir le corps arrière en position de chargement.

De préférence, l'amplitude de pivotement de la tige par rapport à la rainure autour de l'axe d'articulation entre la position déverrouillée et la position de chargement est comprise entre 20 degrés et 50 degrés.

Cette amplitude est suffisante pour charger ou sortir une cartouche et permet de maintenir facilement le corps principal et le corps arrière.

Selon une caractéristique conforme à l'invention, l'instrument d'écriture comprend en outre un capuchon destiné à recouvrir la pointe d'écriture, des moyens d'indexation pour positionner le capuchon par rapport au corps principal autour de la direction longitudinale et des moyens de maintien pour retenir par clipsage le capuchon par rapport au corps principal en translation suivant la direction longitudinale.

Ainsi, le capuchon maintenu sur le corps principal est indexé en rotation par rapport audit corps principal.

Selon un premier mode de réalisation conforme à l'invention, l'instrument d'écriture présente les caractéristiques suivantes:
- les moyens d'indexation comprennent :
   - au moins un téton ménagé en saillie sur le corps principal et s'étendant sensiblement perpendiculairement à la direction longitudinale à proximité de la première extrémité,
   - une rainure borgne complémentaire du téton s'étendant entre une extrémité d'introduction et une extrémité d'arrêt,
- les moyens de maintien comprennent un col ménagé dans ladite rainure à proximité de l'extrémité d'arrêt, ladite rainure définissant à proximité de son extrémité d'arrêt sensiblement une forme en Ω afin de maintenir de manière libérable le téton à l'extrémité d'arrêt.

Selon une variante de réalisation, également conforme à l'invention, l'instrument d'écriture présente les caractéristiques suivantes:
- les moyens d'indexation comprennent :
   - un plot d'indexation s'étendant en affleurement radialement à la direction longitudinale et formant saillie suivant la direction longitudinale, et
   - un logement borgne de forme complémentaire ménagé dans le capuchon,
   - les moyens de maintien comprennent un godron ménagé sur le corps principal coopérant par déformation élastique avec un jonc ménagé en saillie dans le capuchon.

L'invention sera mieux comprise à la lecture de la description de deux modes de réalisation non limitatif faite en référence aux dessins sur lesquels:
- la figure 1 illustre un instrument d'écriture conforme à l'invention en vue de dessus, en position d'utilisation,
- la figure 2 illustre l'instrument d'écriture de la figure 1 sans capuchon en vue de côté,
- la figure 3 illustre partiellement l'instrument d'écriture, en coupe suivant la ligne repérée III-III à la figure 1,
- la figure 4 illustre l'instrument d'écriture, conformément à la figure 2, en position déverrouillée,
- la figure 5 illustre partiellement l'instrument d'écriture, en coupe suivant la ligne repérée III-III à la figure 1, en position déverrouillée,
- la figure 6 illustre l'instrument d'écriture, conformément à la figure 2, en position de chargement,
- la figure 7 illustre partiellement l'instrument d'écriture, en coupe suivant la ligne repérée III-III à la figure 1, en position de chargement,
- la figure 8 illustre en perspective le capuchon illustré à la figure 1,
- la figure 9 est une vue partielle en coupe de l'instrument d'écriture de la figure 1, à échelle agrandie selon la ligne repérée IX-IX à la figure 1 avec le capuchon maintenu sur le corps principal,
- la figure 10 illustre une variante de réalisation d'un instrument d'écriture, en vue de dessus, conformément à la figure 1,
- la figure 11 illustre en perspective la variante de réalisation de capuchon illustré à la figure 10,
- la figure 12 est une vue partielle en coupe de la variante de réalisation d'instrument d'écriture de la figure 10, à échelle agrandie selon la ligne repérée XII-XII à la figure 10 avec le capuchon maintenu sur le corps principal.

Les figures 1 à 9 illustrent un porte-plume 1 comprenant essentiellement un corps principal 2 s'étendant suivant une direction longitudinale 10 entre une extrémité avant 2a et une extrémité arrière 2b, une plume d'écriture 6 et un conduit 7 fixés au corps principal 2 à proximité de son extrémité avant 2a, un corps arrière 4 lié au corps principal 2 à proximité de son extrémité arrière 2b et un capuchon 8 destiné à protéger la plume d'écriture 6.

Le corps arrière 4 comprend un logement 14 s'étendant suivant une direction de chargement 12 entre une extrémité avant 14a et une extrémité arrière 14b. Le logement 14 renferme une cartouche d'encre 8 maintenue par une patte 40.

A proximité de l'extrémité arrière 2b, le corps principal 2 comprend deux ailes 32 s'étendant sensiblement suivant la direction longitudinale 12 de part et d'autre du corps arrière 4. Les ailes 32 sont reliées entre elles par une tige 22 s'étendant à travers le corps arrière 4 suivant un axe d'articulation 20 perpendiculaire à la direction longitudinale 10 et à la direction de chargement 12. La tige 22 présente deux méplats 24a, 24b s'étendant sensiblement parallèlement, de sorte que la tige 22 présente en section transversale une forme sensiblement rectangulaire.

Le corps arrière 4 est articulé par rapport au corps principal 2 par une rainure 26 dans laquelle la tige 22 est mobile. Ladite rainure 26 comporte deux surfaces de guidage 26a, 26b s'étendant parallèlement et de part et d'autre d'un plan médian P contenant l'axe d'articulation 20 et parallèle à la direction de chargement 12.

Dans la position d'utilisation illustrée aux figures 1 à 3, les surfaces de guidage 26a, 26b de la rainure 26 viennent étroitement en contact des méplats 24a, 24b ménagés sur la tige 22, de sorte que le corps arrière 4 ne se déplace par rapport au corps principal 2 que dans le plan médian P.

La direction longitudinale 10 et la direction de chargement 12 sont alors sensiblement coaxiales. De plus, les ailes 32 s'étendant de part et d'autre du corps arrière 4 coopèrent avec des flancs latéraux plans du corps arrière 4 pour ne permettre au corps arrière 4 que de translater par rapport au corps principal 2 suivant la direction longitudinale 10 entre la position déverrouillée et la position d'utilisation.

Le corps arrière 4 est retenu dans la position d'utilisation 2 par l'intermédiaire d'un godron définissant un bossage 30 venant en saillie sur la surface de guidage 26b. Toutefois, cette retenue peut être vaincue par déformation élastique en exerçant un effort suivant la direction longitudinale 10 entre le corps arrière 4 et le corps principal 2.

On peut ainsi reculer le corps arrière 4 d'une distance d par rapport au corps principal 2 suivant la direction longitudinale 10. Lors de ce mouvement de translation, les méplats 24a, 24b de la tige 22 se déplacent en appui sur la surface de guidage 26a et 26b de la rainure 26 du corps arrière 4. Le mouvement de translation suivant la direction longitudinale 10 est limité par une striction 42 ménagée dans la rainure 26 contre laquelle la tige 22 vient buter.

Le stylo se trouve alors dans la position déverrouillée illustrée aux figures 4 et 5. La tige 22 est positionnée en regard des renfoncements 28a et 28b définissant des creux dans les surfaces de guidages 26a et 26b de la rainure 26. Le corps arrière 4 peut alors pivoter autour de l'axe d'articulation 20 par rapport au corps principal 2 d'un angle α en faisant pénétrer la tige 22 dans les renfoncements 28a et 28b prévus à cet effet dans la rainure 26. L'angle α est avantageusement compris entre 20° et 50°, de façon à dégager l'orifice d'accès 16 s'étendant à l'extrémité avant 14a du logement 14 et ainsi pouvoir retirer la cartouche 8 et la remplacer par une cartouche neuve en l'engageant sensiblement suivant la direction d'engagement 12 et en l'amenant en appui contre la patte 40 par un léger pivotement autour d'un axe sensiblement parallèle de l'axe d'articulation 20.

Une fois la cartouche neuve en place, on procède en sens inverse en faisant pivoter le corps arrière 4 autour de l'axe d'articulation 20 pour amener la direction de chargement 12 en correspondance avec l'axe longitudinal 10 du corps principal 2, puis on engage la cartouche 8 dans le corps principal 2 par translation vers l'extrémité avant 2a du corps principal 2 suivant la direction longitudinale 10, jusqu'à verrouiller le stylo en position d'utilisation par l'intermédiaire du bossage 30.

Par ailleurs, le corps principal 2 comprend à proximité de son extrémité avant 2a deux tétons 34 faisant saillie sensiblement perpendiculairement à la direction longitudinale 10 et le capuchon 18 présente deux rainures complémentaires 36 s'étendant suivant une direction d'engagement 42 correspondant sensiblement à la direction longitudinale du capuchon 18.

Les rainures 36 s'étendent entre une extrémité d'introduction 36a et une extrémité d'arrêt 36b. A proximité de l'extrémité d'arrêt 36b, la rainure 36 présente un rétrécissement formant un col 38, de sorte que la rainure 36 présente à proximité de son extrémité d'arrêt 36 une forme sensiblement en Ω destinée à maintenir le capuchon 18 en position fermée. Dans cette position, le capuchon 38 est retenu sur le corps principal 2 à proximité de l'extrémité avant 2a par l'intermédiaire du col 38 maintenant de manière libérable les tétons 34 à l'extrémité d'arrêt 36b de la rainure 36. Un joint torique 44 maintenu sur le corps principal 2 est comprimé contre le capuchon 18, afin améliorer l'étanchéité entre le capuchon 18 et le corps principal 2.

La variante de réalisation illustrée aux figures 10 à 12 se distingue essentiellement de la réalisation illustrée aux figures 1 à 9 en ce que les tétons 34 et le capuchon 18 ont été remplacés par un détrompeur 134 et un godron 137 ménagés sur le corps principal 102 et un capuchon 118.

Sur les figures 10 à 12, les éléments inchangés par rapport aux figures 1 à 9 ont un repère identique et les éléments correspondant à ceux des figures 1 à 9 ont un repère augmenté de 100.

Le détrompeur 134 s'étend dans le prolongement de la surface extérieure 146 sensiblement cylindrique du corps principal 102, qu'elle affleure radialement à la direction d'allongement 10 et forme saillie suivant la direction longitudinale 10.

Le capuchon 118 présente intérieurement un logement borgne 136 de forme complémentaire de celle du détrompeur 134 s'étendant suivant la direction d'engagement 42 du capuchon 118. Il comprend en outre un jonc 138 constitué de trois portions formant saillie intérieurement dans le capuchon 118 et venant s'engager par déformation élastique avec le godron 137, lui-même constitué de trois portions correspondantes.

Le clipsage du capuchon 118 sur le corps principal 102 se fait par translation de l'axe 42 suivant la direction longitudinale 10, en engageant le détrompeur 134 dans le logement 136 et par le chevauchement des portions du jonc 138 sur les portions du godron 137.

Bien entendu, le mode de réalisation qui vient d'être décrit ne constitue qu'un exemple non limitatif de l'invention. Ainsi, on pourrait prévoir d'utiliser un stylo à cartouche rechargeable, à pointe bille ou feutre à la place d'un stylo plume. La transformation s'effectuant en substituant la plume 6, le conduit 7 par une pointe d'écriture de type à bille ou feutre et un conduit adapté.

## Revendications

1. Instrument d'écriture (1) comprenant:
- un corps principal (2) s'étendant suivant une direction longitudinale (10) entre une première extrémité (2a) et une deuxième extrémité (2b), une pointe d'écriture (6) étant disposée sensiblement à la première extrémité (2a),
- une cartouche (8) contenant de l'encre,
- un corps arrière (4) de chargement présentant un logement (14) allongé s'étendant suivant une direction de chargement (12) entre une première extrémité (14a) et deuxième extrémité (14b), ledit logement recevant la cartouche et présentant à la première extrémité (14a) une ouverture d'accès (16) pour permettre l'introduction de la cartouche (8) dans le logement (14) ou sa sortie,
ledit instrument d'écriture étant **caractérisé en ce qu'**il comprend en outre des moyens d'articulation reliant le corps principal (2) et le corps arrière (4), lesdits moyens d'articulations permettent un pivotement du corps arrière (4) par rapport au corps principal (2) autour d'un axe d'articulation (20) perpendiculaire à la direction longitudinale (10), entre une position de chargement dans laquelle l'ouverture d'accès (16) s'étend à l'écart du corps principal (2) et une position déverrouillée dans laquelle la direction longitudinale (10) et la direction de chargement (12) sont sensiblement confondues.

2. Instrument d'écriture selon la revendication 1, **caractérisé en ce que**, dans la position déverrouillée, la première extrémité (4a) du corps arrière est disposée entre l'axe d'articulation (20) et la première extrémité (2a) du corps principal (2).

3. Instrument d'écriture selon la revendication 1 ou la revendication 2, **caractérisé en ce que** les moyens d'articulation permettent le coulissement du corps arrière selon la direction longitudinale (10) entre la position déverrouillée et une position d'utilisation dans laquelle la cartouche s'engage dans le corps.

4. Instrument d'écriture selon la revendication 3, **caractérisé en ce que** les moyens d'articulation interdisent le pivotement du corps arrière (4) par rapport au corps principal (2) autour de l'axe d'articulation (20) lors du coulissement selon la direction longitudinale (10) entre la position d'utilisation et la position déverrouillée.

5. Instrument d'écriture selon la revendication 4, **caractérisé en ce que** les moyens d'articulation comprennent une tige (22) présentant deux méplats (24a, 24b) coulissant entre deux surfaces de guidage (26a, 26b) disposées en vis-à-vis définissant une rainure (26), lesdites surfaces de guidage (26a, 26b) présentant un renfoncement (28a, 28b) adapté pour recevoir la tige (22) et permettre le pivotement de la tige (22) par rapport à la rainure (26) autour de l'axe d'articulation (20) lorsque l'instrument d'écriture est dans la position déverrouillée, afin d'autoriser le pivotement du corps arrière (4) vers la position de chargement de l'instrument d'écriture(1).

6. Instrument d'écriture selon la revendication 5, **caractérisé en ce que** le renfoncement (28a, 28b) n'autorise le pivotement de la tige (22) par rapport à la rainure (26) autour de l'axe d'articulation (20) que sur une amplitude (α) limitée à la position de chargement de l'instrument d'écriture.

7. Instrument d'écriture selon la revendication 6, **caractérisé en ce que** l'amplitude (α) de pivotement de la tige (22) par rapport à la rainure (26) autour de l'axe d'articulation (20) entre la position déverrouillée et la position de chargement est comprise entre 20 degrés et 50 degrés.

8. Instrument d'écriture selon la revendication 6 ou la revendication 7, **caractérisé en ce que** la tige (22) et le renfoncement (28a, 28b) comprennent des formes étroitement complémentaires, coopérant entre elles afin de maintenir le corps arrière (4) en position de chargement.

9. Instrument d'écriture selon l'une quelconque des revendications 5 à 8, **caractérisé en ce que** la rainure (26) présente un bossage (30) coopérant avec la tige (22) pour maintenir le corps arrière (4) par rapport au corps principal (2) en position d'utilisation.

10. Instrument d'écriture selon l'une quelconque des revendications 5 à 9, **caractérisé en ce que** le corps principal (2) comprend à proximité de la deuxième extrémité (2b) deux ailes (32) s'étendant sensiblement perpendiculairement à la direction d'articulation (20), entre lesquelles s'étend ladite tige (22).

11. Instrument d'écriture selon l'une quelconque des revendications précédentes, **caractérisé en ce qu'**il comprend en outre un capuchon (18,118) destiné à recouvrir la pointe d'écriture (6), des moyens d'indexation pour positionner le capuchon (18, 118) par rapport au corps principal (2) autour de la direction longitudinale (10) et des moyens de maintien pour retenir par clipsage le capuchon (18, 118) par rapport au corps principal (2) en translation suivant la direction longitudinale (10).

12. Instrument d'écriture selon la revendication 11, **caractérisé en ce que**:
- les moyens d'indexation comprennent:
• au moins un téton (34) ménagé en saillie sur le corps principal (2) et s'étendant sensiblement perpendiculairement à la direction longitudinale (10) à proximité de la première extrémité (2a),
• une rainure borgne (36) complémentaire du téton (18) s'étendant entre une extrémité d'introduction (36a) et une extrémité d'arrêt (36b),
- les moyens de maintien comprennent un col (38) ménagé dans ladite rainure (36) à proximité de l'extrémité d'arrêt (36b), ladite rainure définissant à proximité de son extrémité d'arrêt (36b) sensiblement une forme en Ω afin de maintenir de manière libérable le téton (18) à l'extrémité d'arrêt (36b).

13. Instrument d'écriture selon la revendication 11, **caractérisé en ce que** :
- les moyens d'indexation comprennent:
• un plot d'indexation (134) s'étendant en affleurement radialement à la direction longitudinale (10) et formant saillie suivant la direction longitudinale (10), et
• un logement (136) de forme complémentaire ménagé dans le capuchon (118),
- les moyens de maintien comprennent un godron (137) ménagé sur le corps principal (2) coopérant par déformation élastique avec un jonc (138) ménagé en saillie dans le capuchon (118).

## Claims

1. A writing instrument (1) comprising:
- a main body (2) running in a longitudinal direction (10) between a first end (2a) and a second end (2b), a writing tip (6) being positioned substantially at the first end (2a),
- a cartridge (8) containing ink,
- a rear loading body (4) having an elongate housing (14) running in a loading direction (12) between a first end (14a) and a second end (14b), said housing accepting the cartridge and having, at the first end (14a), an access opening (16) to allow the cartridge (8) to be inserted into the housing (14) or extracted, said writing instrument being **characterized in that** it further comprises articulation means connecting the main body (2) and the rear body (4), said articulation means allowing the rear body (4) to pivot with respect to the main body (2) about an axis of articulation (20) perpendicular to the longitudinal direction (10), between a loading position in which the access opening (16) lies away from the main body (2) and an unlocked position in which the longitudinal direction (10) and the loading direction (12) are substantially coincident.

2. The writing instrument as claimed in claim 1, **characterized in that** in the unlocked position, the first end (4a) of the rear body is positioned between the axis of articulation (20) and the first end (2a) of the main body (2).

3. The writing instrument as claimed in claim 1 or claim 2, **characterized in that** the articulation means allow the rear body to slide in the longitudinal direction (10) between the unlocked position and a position of use in which position the cartridge is engaged in the body.

4. The writing instrument as claimed in claim 3, **characterized in that** the articulation means prevent the rear body (4) from pivoting with respect to the main body (2) about the axis of articulation (20) during the sliding in the longitudinal direction (10) between the position of use and the unlocked position.

5. The writing instrument as claimed in claim 4, **characterized in that** the articulation means comprise a rod (22) with two flats (24a, 24b) sliding between two guide surfaces (26a, 26b) positioned facing one another to define a slot (26), said guide surfaces (26a, 26b) having an indentation (28a, 28b) designed to accept the rod (22) and allow the rod (22) to pivot with respect to the slot (26) about the axis of articulation (20) when the writing instrument is in the unlocked position, so as to allow the rear body (4) to pivot toward the position for loading the writing instrument (1).

6. The writing instrument as claimed in claim 5, **characterized in that** the indentation (28a, 28b) allow the rod (22) to pivot with respect to the slot (26) about the axis of articulation (20) only through an angle (α) limited to the position for loading the writing instrument.

7. The writing instrument as claimed in claim 6, **characterized in that** the angle (α) of pivoting of the rod (22) with respect to the slot (26) about the axis of articulation (20) between the unlocked position and the loading position ranges between 20° and 50°.

8. The writing instrument as claimed in claim 6 or claim 7, **characterized in that** the rod (22) and the indentation (28a, 29b) have closely complementing shapes collaborating with one another in order to hold the rear body (4) in the loading position.

9. The writing instrument as claimed in any one of claims 5 to 8, **characterized in that** the slot (26) has a boss (30) collaborating with the rod (22) to hold the rear body (4) with respect to the main body (2) in the position of use.

10. The writing instrument as claimed in any one of claims 5 to 9, **characterized in that** the main body (2) comprises, near the second end (2b), two flanges (32) running substantially perpendicular to the direction of articulation (20) and between which said rod (22) extends.

11. The writing instrument as claimed in any one of the preceding claims, **characterized in that** it further comprises a cap (18, 118) intended to cover the writing tip (6), indexing means for positioning the cap (18, 118) with respect to the main body (2) about the longitudinal direction (10) and holding means for retaining by clipping the cap (18, 118) on to the main body (2) in the longitudinal direction (10).

12. The writing instrument as claimed in claim 11, **characterized in that**:
- the indexing means comprise:
• at least one stud (34) formed as a protrusion on the main body (2) and running substantially perpendicular to the longitudinal direction (10) near the first end (2a),
• a blind slot (36) complementing the stud (34) and running between an insertion end (36a) and a stop end (36b),
- the retaining means comprise a neck (38) formed in said slot (36) near the stop end (36b), said slot defining, near its stop end (36b) a substantially Ω shape so as releasably to keep the stud (34) at the stop end (36b).

13. The writing instrument as claimed in claim 11,
**characterized in that**:
- the indexing means comprise:
• an indexing protrusion (134) runing radially flush to the longitudinal direction (10) but protruding in the longitudinal direction (10), and
• a housing (136) of complementary shape formed in the cap (118),
- the retaining means comprise beading (137) formed on the main body (2) and collaborating through elastic deformation with a retaining ring feature (138) formed as a protrusion in the cap (118).

## Patentansprüche

1. Schreibgerät (1), umfassend:
- einen Hauptkörper (2), der sich in einer Längsrichtung (10) zwischen einem ersten Ende (2a) und einem zweiten Ende (2b) erstreckt, wobei im Wesentlichen am ersten Ende (2a) eine Schreibspitze (6) angeordnet ist,
- eine Tinte enthaltende Patrone (8),
- einen hinteren Ladekörper (4), der eine langgestreckte Aufnahme (14) aufweist, die sich in einer Laderichtung (12) zwischen einem ersten Ende (14a) und einem zweiten Ende (14b) erstreckt, wobei diese Aufnahme die Patrone aufnimmt und am ersten Ende (14a) eine Zugangsöffnung (16) aufweist, um die Einführung der Patrone (8) in die Aufnahme (14) oder ihre Entnahme zu gestatten,
wobei dieses Schreibgerät **dadurch gekennzeichnet ist, dass** es außerdem Gelenkmittel umfasst, die den Hauptkörper (2) und den hinteren Körper (4) verbinden, wobei diese Gelenkmittel ein Verschwenken des hinteren Körpers (4) bezüglich des Hauptkörpers (2) um eine zur Längsrichtung (10) senkrechte Gelenkachse (20) zwischen einer Ladestellung, in der die Zugangsöffnung (16) sich von dem Hauptkörper (2) entfernt erstreckt, und einer entriegelten Stellung gestattet, in der die Längsrichtung (10) und die Laderichtung (12) im Wesentlichen zusammenfallen.

2. Schreibgerät nach Anspruch 1, **dadurch gekennzeichnet, dass** das erste Ende (4a) des hinteren Körpers in der entriegelten Stellung zwischen der Gelenkachse (20) und dem ersten Ende (2a) des Hauptkörpers (2) angeordnet ist.

3. Schreibgerät nach Anspruch 1 oder Anspruch 2, **dadurch gekennzeichnet, dass** die Gelenkmittel das Verschieben des hinteren Körpers in der Längsrichtung (10) zwischen der entriegelten Stellung einer Verwendungsstellung gestatten, in der die Patrone in den Körper eingeführt ist.

4. Schreibgerät nach Anspruch 3, **dadurch gekennzeichnet, dass** die Gelenkmittel die Verschwenkung des hinteren Körpers (4) bezüglich des Hauptkörpers (2) um die Gelenkachse (20) bei der Verschiebung in der Längsrichtung (10) zwischen der Verwendungsstellung und der entriegelten Stellung sperren.

5. Schreibgerät nach Anspruch 4, **dadurch gekennzeichnet, dass** die Gelenkmittel eine Stange (22) umfassen, die zwei Abflachungen (24a, 24b) aufweist, die zwischen zwei Führungsfläche (26a, 26b) gleiten, die einander gegenüber angeordnet sind und eine Nut (26) bilden, wobei diese Führungsfläche (26a, 26b) eine Vertiefung (28a, 28b) aufweisen, die dafür ausgelegt ist, die Stange (22) aufzunehmen und das Verschwenken der Stange (22) bezüglich der Nut (26) um die Gelenkachkse (20) zu gestatten, wenn das Schreibgerät in der entriegelten Stellung ist, um die Verschwenkung des hinteren Körpers (4) in die Ladestellung des Schreibgeräts (1) zuzulassen.

6. Schreibgerät nach Anspruch 5, **dadurch gekennzeichnet, dass** die Vertiefung (28a, 28b) das Verschwenken der Stange (22) bezüglich der Nut (26) um die Gelenkachse (20) nur über eine begrenzte Amplitude (α) in die Ladestellung des Schreibgeräts zulässt.

7. Schreibgerät nach Anspruch 6, **dadurch gekennzeichnet, dass** die Amplitude (α) der Verschwenkung der Stange (22) bezüglich der Nut (26) um die Gelenkachse (20) zwischen der entriegelten Stellung und der Ladestellung zwischen 20 Grad und 50 Grad beträgt.

8. Schreibgerät nach Anspruch 6 oder Anspruch 7, **dadurch gekennzeichnet, dass** die Stange (22) und die Vertiefung (28a, 28b) eng komplementäre Formen umfassen, die zusammenwirken, um den hinteren Körper (4) in Ladestellung zu halten.

9. Schreibgerät nach einem der Ansprüche 5 bis 8, **dadurch gekennzeichnet, dass** die Nut (26) eine Erhebung (30) aufweist, die mit der Stange (22) zusammenwirkt, um den hinteren Körper (4) bezüglich des Hauptkörpers (2) in Verwendungsstellung zu halten.

10. Schreibgerät nach einem der Ansprüche 5 bis 9, **dadurch gekennzeichnet, dass** der Hauptkörper (2) in Nähe des zweiten Endes (2b) zwei Schenkel (32) umfasst, die sich im Wesentlichen senkrecht zu der Gelenkrichtung (20) erstrecken und zwischen denen sich die Stange (22) erstreckt.

11. Schreibgerät nach einem der vorhergehenden Ansprüche, **dadurch gekennzeichnet, dass** es außerdem eine Kappe (18, 118), die dazu bestimmt ist, die Schreibspitze (6) zu bedecken, Rastmittel zur Positionierung der Kappe (18, 118) bezüglich des Hauptkörpers (2) um die Längsrichtung (10) und Haltemittel umfasst, um die Kappe (18, 118) bezüglich des Hauptkörpers (2) in Translation in der Längsrichtung (10) durch Einklinken zurückzuhalten.

12. Schreibgerät nach Anspruch 11, **dadurch gekennzeichnet, dass**:
- die Rastmittel umfassen:
• mindestens einen Zapfen (34), der auf dem Hauptkörper (2) vorstehend vorgesehen ist und sich im Wesentlichen senkrecht zu der Längsrichtung (10) in Nähe des ersten Endes (2a) erstreckt,
• eine zu dem Zapfen (18) komplementäre Sacknut (36), die sich zwischen einem Einführungsende (36a) und einem Sperrende (36b) erstreckt,
- die Haltemittel einen in der Nut (36) in Nähe des Sperrendes (36b) vorgesehenen Hals (38) umfassen, wobei die Nut in Nähe ihres Sperrendes (36b) im Wesentlichen eine Ω-Form bildet, um den Zapfen (18) am Sperrende (36b) freigebbar zu halten.

13. Schreibgerät nach Anspruch 11, **dadurch gekennzeichnet, dass**:
- die Rastmittel umfassen:
• mindestens eine Rastnase (134), die radial zur Längsrichtung bündig anschließt und in der Längsrichtung (10) einen Vorsprung bildet, und
• eine in der Kappe (118) vorgesehene Aufnahme (136) komplementäre Form,
- die Haltemittel einen auf dem Hauptkörper (2) vorgesehenen Wulst (137) umfassen, der mit einer in der Kappe (118) vorstehend vorgesehenen Ringleiste (138) durch elastische Verformung zusammenwirkt.
